# EUROPÄISCHE PATENTSCHRIFT

(11) **EP 0 377 082 B1**
(45) Veröffentlichungstag und Bekanntmachung des Hinweises auf die Patenterteilung: **07.04.1993**
(21) Anmeldenummer: 89117555.6
(22) Anmeldetag: 22.09.1989
(51) Int. Cl.: E05C 17/20

(54) **Türfeststeller für Kraftwagentüren**
Door check for motor vehicle doors
Arrêt de porte pour véhicules automobiles

(30) Priorität: 31.12.1988 DE 3844438
(43) Veröffentlichungstag der Anmeldung: 11.07.1990
(73) Patentinhaber: ED. Scharwächter GmbH & Co.KG., D-42855 Remscheid (DE)
(72) Erfinder: Tölle, Karl Heinz, Dipl.-Ing., D-5600 Wuppertal (DE); Heinemann, Heinz Walter, D-5600 Wuppertal (DE)
(74) Vertreter: Schön, Theodor, Patent- und Zivilingenieur

(56) Entgegenhaltungen:
- GB-A- 2 160 584

## Beschreibung

Die Erfindung bezieht sich auf einen Türfeststeller für Kraftwagentüren, bestehend aus einer schwenkbar an der Türsäule angeschlagenen Türhaltestange mit wenigstens einer doppelseitigen Verdickung und einem zwei auf den beiden Breitseiten der Türhaltestange abrollende zylindrische Bremswälzkörper aufnehmenden, von der Türhaltstange durchsetzten und an der Tür angeschlagenen Haltergehäuse, in welchen die Bremswälzkörper gegen eine Federlast im wesentlichen quer zur Bewegungsebene der Türhaltestange beweglich gelagert sind, wobei die Bremswälzkörper in parallel zur Bewegungsebene der Türhaltestange ausgerichteten Ausnehmungen von käfigartigen Haltern derart aufgenommen sind, daß sie im Bereich ihrer Überdeckung mit der Türhaltestange zu diesen berührungsfrei Erweiterungen der Ausnehmungen in den Haltern durchsetzen und lediglich an ihren in Bezug auf die Türhaltstange außenliegenden Endbereichen über den überwiegenden Teil ihres Umfanges hin in den Ausnehmungen der käfigartigen Halter drehbar gelagert sind und wobei die käfigartigen Halter über federelastische Mittel gegen die schräg zur Bewegungsebene der Türhaltestange geneigten Wandungsflächen bzw. die Deckelflächen des Haltergehäuses abgestützt sind.

Solche Türfeststeller für Kraftwagentüren sind bekannt, aus der DE-PS 27 02 731 und der zugehörigen DE-PS 29 44 766. Bei diesen bekannten Bauarten von Türfeststellern sind die Bremswälzkörper durch zylindrische Walzen mit im wesentlichen senkrecht zu ihren Achsen gerichteten Stirnflächen gebildet und sind ferner die die Lagerung der Bremswälzkörper bildenden Anschnitte der Ausnehmungen in den Haltern zu den beiden Stirnseiten des Halters hin offen und so ausgebildet, daß sie die Bremswälzkörper zum überwiegenden Teil ihres Umfanges hin umgreifen, um eine automatische Vormontage der Bremswälzkörper in den Haltern zu ermöglichen. Daraus resultiert zunächst, daß die innerhalb des Halters ohne jewede Führung in axialer Richtung gelagerten Bremswälzkörper, bedingt durch die aus den Einbauverhältnisse des Türfeststellers in der serienmäßigen Kraftfahrzeugkarosserie und den daraus resultierenden gelegentlichen, wenn auch geringen Verkantungen zwischen der Türhaltestange und den Drehachsen der Bremswälzkörper, im Laufe des Betriebes des Türfeststellers in axialer Richtung wandern und dann an den Seitenwänden des Haltergehäuses scheuern, wodurch ein Abrieb, insbesondere an dem aus ungehärteten Material bestehenden Gehäusewandungen entsteht, der sich notwendigerweise in den diese zum überwiegenden Teil ihres Umfanges hin umgreifenden Lagerungen der Bremswälzkörper absetzt und die Lagerflächen zerstört. Gleichzeitig erzeugt das Scheuern der Bremswälzkörper an den Haltergehäuseseitenwandungen naturgemäß auch Geräuschbildungen, die höchst unerwünscht sind.

Der Erfindung liegt daher die Aufgabe zugrunde einen Türfeststeller der eingangs bezeichneten Bauart derart weiter zu verbessern, daß trotz automatischer Vormontage der als Zylinderkörper ausgebildeten Bremswälzkörper in den Haltern ein Scheuern der Bremswälzkörper an den Haltergehäuseseitenwandungen ebenso ausgeschlossen ist wie eine Ablagerung von Abrieb und Schmutz in den Lagerungen der Bremswälzkörper innerhalb der Halter.

Diese Aufgabe wird erfindungsgemäß im wesentlichen dadurch gelöst, daß in Verbindung mit einer balligen Ausbildung der Stirnenden der Bremswälzkörper die die Bremswälzkörper aufnehmenden Ausnehmungen in den Haltern von parallel zu den Seitenwänden des Haltergehäuses ausgerichteten Seitenwänden der Halter übergriffen sind, wobei die den Stirnenden der Bremswälzkörper zugewandten Innenflächen der Seitenwände der Halter eine nach außen zu den Seitenwänden des Haltergehäuses hin gerichtete Auswölbung aufweisen, deren Krümmungsradius größer ist als der Krümmungsradius der ballig ausgebildeten Stirnenden der Bremswälzkörper und wobei an den Haltern in Verbindung mit dem Umfang der Bremswälzkörper nur bis zu dessen Hälfte hin umgreifenden Lagerflächen rückhaltend wirkende Mittel zur Halterung der Bremswälzkörper im Bereich ihrer vorbestimmten Position vorgesehen sind. Dadurch kann nicht nur ein unmittelbares ein Scheuern der Stirnenden der Bremswälzkörper an den Seitenwänden des Haltergehäuses, sondern auch ein Durchscheuern der Wandungsteile des Halters zuverlässig ausgeschlossen werden. Es ist daher durchaus möglich und im Interesse einer Herstellungsvereinfachung zweckmäßig, daß die Halter an die beiden die Lagerung der Bremswälzkörper aufweisenden Abschnitte ihrer Breite anschließend über ihre gesamte Höhe hin durchgende Seitenwände aufweisen.

Gemäß einem wesentlichen Merkmal der Erfindung ist vorgesehen, daß an den Haltern in Verbindung mit den Umfang der Bremswälzkörper nur maximal bis zu dessen Hälfte umgreifenden Lagerflächen rückhaltend wirkende Mittel zur Halterung der Bremswälzkörper in ihrer vorbestimmten Position vorgesehen sind. Dabei haben die radial gerichteten Vorsprünge oder Nasen, die als eine Art Klipsnasen ausgebildet sein können lediglich die Aufgabe die Bremswälzkörper bis zu deren endgültiger Montage im Haltergehäuse in den Haltern gegen ein Herausfallen zu sichern. Diese Anordnung gewährleistet auch in Verbindung mit einer automatischen Vormontage der Bremswälzkörper die Möglichkeit, die Lagerungen der Bremswälzkörper in den Haltern so zu gestalten, daß eine Ablagerung von Abrieb oder Schmutz und dergl. im Bereich der Lagerflächen der Bremswälzkörper völlig ausgeschlossen ist und der Türfeststeller daher insgesamt eine höhere Dauerstandfestigkeit aufweist.

In weiterer Ausgestaltung dieses Merkmals der Erfindung ist weiterhin vorgesehen, daß die rückhaltend wirkenden Mittel durch in Bezug auf die die Bremswälzkörper aufnehmenden Ausnehmungen nach innen vorspringende und radial zu den die Bremswälzkörper lagernden Ausnehmungsabschnitten in den Haltern angeordnete Vorsprünge oder Nasen gebildet sind. Die zu den die Bremswälzkörper aufnehmenden Ausnehmungen radial nach innen vorspringend angeordneten Vorsprünge oder Nasen sind dabei zweckmäßigerweise in Bezug auf die Lagerungen der Bremswälzkörper jeweils außenliegend angeordnet. Ferner ist die Anordnung und Ausbildung der Vorsprünge oder Nasen mit dem Vorteil einer gewissen Querelastizität der Halter insgesamt zweckmäßig so getroffen, daß die radial nach innen vorspringenden Vorsprünge oder Nasen mit den die Stirnseiten der Bremswälzkörper übergreifenden Wandungsteilen der Halter jeweils einen im Querschnitt kegelstumpfförmigen Teil-Ringraum einschließen.

Schließlich ist in weiterer Ausgestaltung der Erfindung noch vorgesehen, daß die die Lagerung für die Bremswälzkörper bildenden Ausnehmungsabschnitte in den Haltern zu deren der Türhaltestange hin gerichteter Seite erweitert sind und die im Anschluß an die Lagerflächen für die Bremswälzkörper angeordneten radial nach innen vorspringenden Vorsprünge oder Nasen mit einem radial zu dieser gerichteten Abstand zur bestimmungsgemäßen Betriebslage der Drehachsen der Bremswälzkörper am Halter angeordnet sind. Da die radial nach innen gerichteten Vorsprünge oder Nasen lediglich die Aufgabe haben, die Bremswälzkörper in ihrer vormontierten Lage in den Haltern zu halten, die Betriebslage der Bremswälzkörper sich aber beim Einbau der Halter in das Halterheäuse automatisch ergibt kann auf diese Weise eine größtmögliche Freiheit der Bremswälzkörper hinsichtlich der Einstellung ihrer Rotationsachse auf die Lage der Bewegungsebene der Türhaltestange als auch hinsichtlich einer Selbstreinigung der Lagerflächen erreicht werden.

Die Erfindung ist in der nachforglenden Beispielsbeschreibung anhand eines in der Zeichnung dargestellten Ausführungsbeispieles im Einzelnen beschrieben. In der Zeichnung zeigt die
- Figur 1: einen Teillängsschnit durch einen erfindungsgermäßen Türfeststeller;
- Figur 2: eine Stirnansicht eines erfindungsgemäß gestalteten Halters samt vormontiertem Bremswälzkörper für einen Türfeststeller gemäß Figur 1;
- Figur 3: einen Schnitt durch einen mit einem vormontierten Bremswälzkörper versehenen Halter gemäß Figur 2;
- Figur 4: einen Längsschnitt durch einen Halter gemäß Figur 2 und 3.

Der im Ausführungsbeispiel gezeigte Türfeststeller besteht im wesentlichen aus einer über ein im Einzelnen nicht gezeigtes Schwenklager um eine zur Scharnierachse der Tür parallele Achse schwenkbar an einer gleichfalls nicht dargestellten Türsäule angeschlagenen Türhaltestange 1, welche mit einer doppelseitigen Ausbauchung 2 versehen ist. Die Türhaltestange 1 durchsetzt ein feststehend an der Stirnwand einer im Einzelnen nicht gezeigten Fahrzeugtür befestigtes, im allgemeinen mit 3 bezeichnetes Haltergehäuse, welches aus einem topfförmigen Gehäusekörper 4 und einem dessen offene Seite verschließenden Deckel 5 besteht. Der Deckel 5 ist am Gehäusekörper 4 mittels umgeschlagener Lappen 8 befestigt und mit einer Schlitzausnehmung 9 versehen, welche in Verbindung mit einer Schlitzausnehmung 10 im Haltergehäuseboden 11 der Türhaltestange den Durchtritt durch das Haltergehäuse ermöglicht. Beiderseits der Türhaltsstange 1 sind im Haltergehäuse 3 durch zylindrische Walzen 12 aus gehärtetem Stahl gebildete Bremswälzkörper angeordnet und drehbar in käfigförmigen Haltern 13 gelagert. Die Halter 13 sind als Gleitbacken ausgebildet und verschiebbar an den Seitenwandungen des Haltergehäuses 4 abgestützt, derart, daß sie eine im Winkel zur Bewegungsebene der Türhaltestange 1 gerichtete Schiebebewegungs aushführen können, welche bewirkt, daß die Bremswälzkörper 12 im wesentlichen senkrecht zur Türhaltestange verstellt werden. Die Stirnenden 14 der die Bremswälzkörper 12 bildenden Walzen sind ballig ausgebildet und von einteilig mit deren Körper ausgebildeten Seitenwänden 15 der Halter 13 übergriffen. Die Seitenwände 15 der Halter 13 weisen dabei an ihrer innenliegenden Oberfläche 16 eine nach außen zu den Seitenwandungen 4 des Haltergehäuses hin gerichtete Auswölbung auf, deren Krümmungsradius größer ist als der Krümmungsradius der ballig ausgebildeten Stirnenden 14 der Bremswälzkörper 12. Außerhalb ihres Überdeckungbereiches mit der Türhaltestange 1 sind die Bremswälzkörper 12 in den Haltern 13 über Lagerungen 17 drehbar abgestützt, wobei die Lagerungen lediglich maximal den halben Umfang der Bremswälzkörper umgreifende Lagerflächen 18 aufweisen und im Grunde etwa V-förmiger, zur Türhaltestange 1 hin offener Ausnehmungen in den Haltern 13 angeordnet sind. Um dieser Ausbildung der Lagerungen 17 eine Sicherung der Bremswälzkörper 12 gegen ein Herausfallen nach deren automatischer Vormontage in den Haltern 13 zu gewährleisten sind an den Haltern 13 beidseitig und in Bezug auf die Lagerungen 17 jeweils außenliegend radial nach innen vorspringende Vorsprünge oder Nasen 19 ausgebildet. Die Vorsprünge oder Nasen 19 sind dabei so angeordnet, daß sie eine parallel zur bestimmungsgemäßen Betriebslage der Rotationsachsen der Bremswälzkörper und senkrecht zu den Lagerflächen gerichtete Beweglichkeit der Bremswälzkörper 12 zulassen. In axialer Richtung sind die Vorsprünge oder Nasen 19 im wesentlichen keilförmig ausgebildet, derart, daß sie mit den Innen-Oberflächen der Seitenwände 15 der Halter jeweils einen im wesentlichen kegelstumpfförmigen Teil-Ringraum 20 bilden.

## Patentansprüche

1. Türfeststeller für Kraftwagentüren, bestehend aus einer schwenkbar an der Türsäule angeschlagenen Türhaltestange (1) mit wenigstens einer doppelseitigen Ausbauchung (2) und einem zwei auf den beiden Breitseiten der Türhaltestange (1) abrollende zylindrische Bremswälzkörper (12) aufnehmenden, von der Türhaltstange (1) durchsetzten und an der Tür angeschlagenen Haltergehäuse (3), in welchen die Bremswälzkörper (12) gegen eine Federlast im wesentlichen quer zur Bewegungsebene der Türhaltestange (1) beweglich gelagert sind, wobei die Bremswälzkörper (12) in parallel zur Bewegungsebene der Türhaltestange (1) ausgerichteten Ausnehmungen von käfigartigen Haltern (13) derart aufgenommen sind, daß sie im Bereich ihrer Überdeckung mit der Türhaltestange (1) zu diesen berührungsfrei Erweiterungen der Ausnehmungen in den Haltern (13) durchsetzen und lediglich an ihren in Bezug auf die Türhaltestange (1) außenliegenden Endbereichen über den überwiegenden Teil ihres Umfanges hin in den Ausnehmungen der käfigartigen Halter (13) drehbar gelagert sind und wobei die käfigartigen Halter (13) über federelastische Mittel gegen die schräg zur Bewegungsebene der Türhaltestange (1) geneigten Wandungsflächen bzw. die Deckelflächen des Haltergehäuses (3) abgestützt sind, dadurch gekennzeichnet, daß in Verbindung mit einer balligen Ausbildung der Stirnenden (14) der Bremswälzkörper (12) die die Bremswälzkörper (12) aufnehmenden Ausnehmungen in den Haltern (13) von parallel zu den Seitenwänden des Haltergehäuses (3) ausgerichteten Seitenwänden (15) der alter (13) übergriffen sind, wobei die den Stirnenden (14) der Bremswälzkörper (12) zugewandten Innenflächen (16) der Seitenwände (15) der Kalter (13) eine nach außen zu den Seitenwandungen (4) des Haltergehäuses (3) hin gerichtete Auswölbung aufweisen, deren Krümmungsradius größer ist als der Krümmungsradius der ballig ausgebildeten Stirnenden (14) der Bremswälzkörper (12) und wobei an den Haltern (13) in Verbindung mit dem Umfang der Bremswälzkörper (12) nur bis zu dessen Hälfte hin umgreifenden Lagerflächen (18) rückhaltend wirkende Mittel (19) zur Halterung der Bremswälzkörper (12) im Bereich ihrer vorbestimmten Position vorgesehen sind.

2. Türfeststeller nach Anspruch 1, dadurch gekennzeichnet, daß die Halter (13) an die beiden die Lagerung (17) der Bremswälzkörper (12) aufweisenden Abschnitte ihrer Breite anschließend über ihre gesamte Höhe hin durchgende Seitenwände (15) aufweisen.

3. Türfeststeller nach Anspruch 1, dadurch gekennzeichnet, daß die rückhaltend wirkenden Mittel durch in Bezug auf die die Bremswälzkörper (12) aufnehmenden Ausnehmungen nach innen vorspringende und radial zu den die Bremswälzkörper (12) lagernden Ausnehmungsabschnitten (17) in den Haltern (13) angeordnete Vorsprünge oder Nasen (19) gebildet sind.

4. Türfeststeller nach Anspruch 1, dadurch gekennzeichnet, daß die zu den die Bremswälzkörper (12) aufnehmenden Ausnehmungen radial nach innen vorspringend angeordneten Vorsprünge oder Nasen (19) in Bezug auf die Lagerungen (17) der Bremswälzkörper (12) jeweils außenliegend angeordnet sind.

5. Türfeststeller nach Anspruch 1 bis 4, dadurch gekennzeichnet, daß die radial nach innen vorspringenden Vorsprünge oder Nasen (19) mit den die Stirnenden (14) der Bremswälzkörper (12) übergreifenden Seitenwänden (15) der Halter (13) jeweils einen im Querschnitt kegelstumpfförmigen Teil-Ringraum (20) einschließen.

6. Türfeststeller nach Anspruch 1 bis 5, dadurch gekennzeichnet, daß die die Lagerung (17) für die Bremswälzkörper (12) bildenden Ausnehmungsabschnitte in den Haltern (13) zu deren der Türhaltestange (1) hin gerichteter Seite erweitert sind und die im Anschluß an die Lagerflächen (17) für die Bremswälzkörper (12) angeordneten radial nach innen vorspringenden Vorsprünge oder Nasen (19) mit einem radial zu dieser gerichteten Abstand zur bestimmungsgemässen Betriebslage der Drehachsen der Bremswälzkörper (12) am Halter (13) angeordnet sind.

## Claims

1. A door stay for motor vehicle doors, consisting of, pivotally mounted on the door column, a door retaining bar (1) having at least bilateral bulges (2) and, traversed by the door retaining bar (1) and mounted on the door, a supporting housing (3) accommodating two cylindrical brake rollers (12) rolling on the two broad sides of the door retaining bar (1), in which supporting housing (3) the braking members (12) are mounted for movement against a spring loading and substantially transversely to the plane of movement of the door retaining bar (1), the braking members (12) being 90 accommodated in, aligned parallel with the plane of movement of the door retaining bar (1), recesses in cage-like holders (13), that in the region of their overlap with the door retaining bar (1), they traverse without contact widened cut-outs in the supports (13), only their end portions which are external in relation to the door retaining bar (1), being over the predominant part of their periphery mounted to pivot in the cut-outs in the cage-like holders (13), these latter being supported through springingly elastic means against the wall surfaces or cover surfaces of the supporting housing (3) which are inclined obliquely to the plane of movement of the door retaining bar (1), characterised in that in conjunction with a convex construction of the ends (14) of the braking members (12), the recesses which accommodate the braking members (12) are in the supports (13) engaged and held captive by side walls (15) of the holders (13) which are aligned parallel with the side walls of the supporting housing (3), the inner faces (16) of the side walls (14) of the holders (13) which are towards the end faces (14) of the braking members (12) having an external bulging directed outwardly towards the side walls (4) of the supporting housing (3) and of which the radius of curvature is greater than the radius of curvature of the convexly constructed ends (14) of the braking members (12), and in that means (19) which exercise a restraining action are provided on the supports (13) in conjunction with bearing surfaces (18) only about half of the circumference of which engages around the braking members (12).

2. A door stay according to Claim 1, characterised in that the supports (13) have on the two portions of their width which form the mounting (17) for the braking members (12) continuous side walls (15) which extend over their entire height.

3. A door stay according to Claim 1, characterised in that the restrainingly acting means are constituted by projections or noses (19) which project inwardly in relation to the recesses which accommodate the braking members (12) and which are disposed radially in relation to the portions (17) of the recesses in the supports (13) which mount the braking members (12).

4. A door stay according to Claim 1, characterised in that in relation to the mountings (17) for the braking members (12), the projections or noses (17) which project radially inwardly in respect of the recesses which accommodate the braking members (12) are in each case disposed on the outside.

5. A door stay according to Claim 1 to 4, characterised in that the radially inwardly protruding projections or noses (19) respectively enclose a cross-sectionally frustoconical partial annular space (20) with the side walls (15) of the supports (13) which engage over the ends (14) of the braking members (12).

6. A door stay according to Claim 1 to 5, characterised in that the portions of recesses in the supports (13) which form the mounting (17) for the braking members (12) are widened out on their side which is towards the door retaining bar (1) while the projections or noses (19) which protrude radially inwardly adjacent the bearing surfaces (17) for the braking members (12) are disposed, in relation to the said means (19) at a distance needed for the axes of rotation of the braking members (12) on the retaining members (13) to be functionally correct in their position.

## Revendications

1. Arrêtoir de porte pour portes de véhicules automobiles, composé:
- d'une part, d'une barre d'arrêt (1) articulée sur le montant de porte et comportant au moins une convexité double (2), et,
- d'autre part, d'un boîtier de maintien (3) disposé sur la porte, traversé par la barre d'arrêt (1) et logeant deux corps de freinage cylindriques (12) qui roulent sur les deux côtés larges de la barre d'arrêt, qui sont disposés dans le boîtier de maintien en étant mobiles à l'encontre d'une force de ressort, pour l'essentiel perpendiculairement au plan de mouvement de la barre d'arrêt (1), qui sont logés dans des évidements parallèles au plan de mouvement de la barre d'arrêt et ménagés dans des supports (13) en forme de cage de sorte que lesdits corps de freinage cylindriques, traversent, dans leur zone de juxtaposition à la barre d'arrêt, sans contact, les élargissements des évidements dans les supports (13) et sont logés en pouvant tourner dans lesdits évidements des supports (13) seulement par leur zone d'extrémité (14), extérieure par rapport à la barre d'arrêt, et, sur la majeure partie de leur périphérie, lesdits supports (13) en forme de cage s'appuyant par des moyens élastiques sur les surfaces, inclinées sur le plan de mouvement de la barre d'arrêt, des parois latérales, respectivement la surface du couvercle du boîtier de maintien (3), *caractérisé en ce que*
- en liaison avec la conformation bombée des extrémités frontales (14) des corps de freinage cylindriques (12), les évidements ménagés dans les supports (13) et logeant les corps de freinage cylindriques (12) sont recouverts par les parois latérales (15) des supports (13), parallèles aux parois latérales du boîtier de maintien (3),
- la surface intérieure (16) des parois latérales (15), orientée vers les extrémités frontales (14) des corps de freinage cylindriques (12), présente une courbure orientée vers l'extérieur, c'est-à-dire vers les parois latérales (4) du boîtier de maintien (3), dont le rayon de courbure est plus grand que celui des extrémités frontales (14) bombées des corps de freinage cylindriques (12),
- en liaison avec des surfaces d'appui (18) entourant les corps de feinage cylindriques (12) sur la moitié seulement de leur périphérie, les supports (13) comportent des moyens de retenue (19), destinés au maintien des corps de freinage cylindriques (12) dans la zone de leur position prédéterminée.

2. Arrêtoir de porte selon la revendication 1 *caractérisé en ce que* les parois latérales (15) des supports (13) prolongent les deux segments de la largeur des supports, qui comportent les paliers (17) pour les corps de freinage cylindriques (12), et, s'étendent sur toute la hauteur desdits supports.

3. Arrêtoir de porte selon la revendication 1 *caractérisé en ce que* les moyens de retenue sont constitués par des saillies ou nez (19) avançant vers l'intérieur des évidements logeant les corps de freinage cylindriques (12), et orientés radialement par rapport aux segments desdits évidements dans les supports comportant les paliers (17) pour les corps de freinage cylindriques (12).

4. Arrêtoir de porte selon la revendication 1 *caractérisé en ce que* les saillies ou nez (19) avançant radialement vers l'intérieur des évidements logeant les corps de freinage cylindriques (12), sont disposés à l'extérieur par rapport aux paliers (17) recevant les corps de freinage cylindriques (12).

5. Arrêtoir de porte selon les revendications 1 à 4 *caractérisé en ce que* les saillies ou nez (19) avançant radialement vers l'intérieur déterminent avec les parois latérales (15) des supports (13) qui recouvrent les extrémités frontales (14) des corps cylindriques de freinage (12), un espace annulaire partiel (20) de section transversale de forme tronconique.

6. Arrêtoir de porte selon les revendications 1 à 5 *caractérisé en ce que* les segments des évidements dans les supports (13), qui constituent les paliers (17) des corps de freinage cylindriques (12), s'élargissent du côté orienté vers la barre d'arrêt (1) et *en ce que* les saillies ou nez (19), prévus dans le prolongement des surfaces d'appui (18) des corps de freinage (12) et avançant radialement vers l'intérieur, sont disposés à une certaine distance radiale par rapport à la position de fonctionnement prédéterminée des axes de rotation des corps de freinage cylindriques (12) dans les supports (13).
